# EUROPÄISCHE PATENTSCHRIFT

(11) **EP 0 857 340 B1**
(45) Veröffentlichungstag und Bekanntmachung des Hinweises auf die Patenterteilung: **29.09.1999**
(21) Anmeldenummer: 96934810.1
(22) Anmeldetag: 24.10.1996
(51) Int. Cl.: G08B 13/22

(54) **ELEKTROMECHANISCHE SCHALTANLAGE, INSBESONDERE ALARMANLAGE**
ELECTROMECHANICAL SWITCHGEAR, IN PARTICULAR AN ALARM SYSTEM
SYSTEME DE COMMUTATION ELECTROMECANIQUE, NOTAMMENT SYSTEME D'ALARME

(30) Priorität: 25.10.1995 DE 19539667
(43) Veröffentlichungstag der Anmeldung: 12.08.1998
(73) Patentinhaber: Buchhalter, Thomas, 53859 Niederkassel (DE)
(72) Erfinder: Buchhalter, Thomas, 53859 Niederkassel (DE)
(74) Vertreter: Dallmeyer, Georg, Dipl.-Ing.
(86) Internationale Anmeldenummer: EP9604626
(87) Internationale Veröffentlichungsnummer: WO9715906

(56) Entgegenhaltungen:
- EP-A- 0 287 402
- EP-A- 0 525 730
- EP-A- 0 730 072
- DE-A- 2 907 060
- DE-C- 4 339 318
- DE-U- 9 418 474
- FR-A- 2 683 931
- GB-A- 2 145 860

## Beschreibung

Die Erfindung betrifft eine elektromechanische Schalteinrichtung nach dem Oberbegriff des Anspruchs 1. Die Einrichtung hat ein mit einem Signal aktivierbaren Empfangsteil, das nach Überprüfung der Berechtigung des empfangenen Signals in einem Mikroprozessor einen Schaltvorgang auslöst. Die Erfindung betrifft insbesondere eine Alarmanlage, bestehend aus einer Alarmzentrale, die durch ein Signal aktivierbar ist, die mit Sensoren zur Überwachung eines oder mehrerer Räume gegen das unberechtigte Eindringen versehen ist, und mindestens einem Schlüssel- Schloßsystem zum Schärfen und/oder Entschärfen der Alarmanlage.

Es gibt verschiedene Alarmanlagen, die je nach Art der eingesetzten Sensoren für eine punktförmige Sicherung z.B. durch elektrische Türkontakte, für eine linienförmige Sicherung z.B. durch Licht- oder Ultraschallschranken oder durch eine Flächensicherung z.B. durch eingebaute Reißdrähte oder Körperschallmelder das Eindringen unbefugter Personen erfassen.

Bei allen Alarmanlagen ist es erforderlich, eine Scharf- und Unscharfschaltung vorzusehen, wobei aus versicherungstechnischen Gründen heute zunehmend eine kombinierte Schließ- und Scharf/Unscharfschaltung verlangt wird. Diese erfolgt bei herkömmlichen Alarmanlagen überwiegend durch elektromechanische Schaltelemente über das Zugangsschloß für das zu schützende Objekt, wobei die Alarmzentrale mit mechanischen Schaltelementen angesteuert wird. Hierzu ist eine aufwendige Verdrahtung der Eingangstür erforderlich, die insbesondere bei einer Nachrüstung zu erheblichen optischen und funktionellen Nachteilen führt, die beim täglichen Gebrauch sehr stören.

Ein weiterer Nachteil bei den herkömmlichen Anlagen besteht darin, daß die mechanischen Schaltelemente oftmals durch Schlüssel gesichert sind, die leicht verloren gehen und dann unrechtmäßig dupliziert werden können. Bei einem Verlust derartiger Schlüssel ist dann eine Wiederinbetriebnahme einer gesicherter Alarmanlage erforderlich.

Ganz allgemein besteht Bedarf nach aus vorhandenen Serienteilen aufgebauten elektro-mechanischen Schaltanlagen, die einfach und sicher zu bedienen und ggf. leicht nachrüstbar sind.

Aus der EP-A-0 525 730 ist eine Einrichtung gemäß Oberbegriff des Anspruchs 1 bekannt.

Aufgabe der vorliegenden Erfindung ist es, eine derartige Schaltanlage zu entwickeln, die unkompliziert und sicher ist.

Aufgabe der vorliegenden Erfindung ist es ferner, eine Alarmanlage mit kombinierter Schließ- Scharf- und Unscharfeinstellung anzubieten, die berührungslos arbeitet und die auch bei Verlust eines Schlüssels wieder leicht in einen gesicherten Betriebszustand zu bringen ist.

Diese Aufgabe wird erfindungsgemäß durch die in den Patentansprüchen angegebenen Merkmale gelöst. Durch Anbringung einer neuen Steuerung im Schlüssel/Schloßsystem wird die Verdrahtung der Tür überflüssig und eine absolute Sicherheit gegen Fehlschaltungen gewährleistet. Auch bei Sabotage und/oder unberechtigter Benutzung von verlorenen Schlüsseln kann die neue Alarmanlage nicht außer Funktion gesetzt werden.

Das erfindungsgemäße System besteht im wesentlichen aus einem magnetischen Schaltelement, welches an der Eingangstür angebracht ist und mindestens einem Sender, der fest am Schlüssel befestigt wird. Über diesen Sender wird ein an der Alarmzentrale angeschlossener Empfänger erreicht, der die Anlage schärft oder entschärft.

In einer bevorzugten Ausführungsform der Erfindung können die Schließfunktionen noch dadurch erweitert werden, daß bei Linksdrehung des Schlüssels in dem zu verriegelnden Schloß der oder die im Inneren des Schlüssels angeordneten Schalter in einer bestimmten Reihenfolge berührungslos geschaltet werden. Bei jedem Schaltvorgang ergeht ein Impuls an den Prozessor im Schlüssel, der ein kodiertes Signal an das Empfangsteil der Alarmanlage sendet.

Die in einer bestimmten Reihenfolge im Empfangsteil eintreffenden Signale werden von einem Mikroprozessor überprüft. Sofern der eingehende Code mit dem Berechtigungscode übereinstimmt, gibt der Mikroprozessor ein Signal zum Aktivieren der Alarmanlage an die Alarmzentrale weiter.

Durch die Rechtsdrehung des Schlüssels wird - analog zum vorher beschriebenen Schließvorgang - das kodierte Funksignal zum Deaktivieren der Alarmanlage gesendet. Es ist vorteilhaft, wenn bei jedem Schließvorgang der Code des Funksignals über einen Zufallsgenerator verändert, so daß ein Kennen des Funkcodes nicht für ein unberechtigtes Eindringen genutzt werden kann.

Eine Notfunktion im Schlüsselsender ist dadurch gewährleistet, daß beim Ausbleiben des Funksignals eine manuelle Unscharfschaltung der Alarmanlage ermöglicht wird. Der Benutzer der Alarmanlage erfährt dies dadurch, daß ein akustisches oder optisches Signal nach dem Öffnen der Tür von der Alarmzentrale erzeugt wird. Daraufhin hat der Benutzer innerhalb eines bestimmten Zeitintervalls Gelegenheit die Alarmanlage manuell unscharf zu schalten. Hierzu kann er den in einem Schlüsseltransponder eingegebenen Code von der Alarmzentrale einlesen lassen, wobei dies vorzugsweise über eine Magnetspule erfolgt, die mit einem Mikroprozessor verbunden ist.

Es ist möglich, die Sende- und Empfangsanlage der erfindungsgemäßen Alarmanlage so auszurüsten, daß bis zu zehn verschiedene Schlüsselsender eingelesen und überprüft werden können. Die jeweiligen Schlüssel-Kennungen sind veränderbar, was vorzugsweise über eine Master-Karte mittels Magnetspule und Mikroprozessor des Empfängers erfolgt. Es ist vorteilhaft, wenn allein mit dieser Master-Karte transpondergesteuert, Schlüsselberechtigungen vergeben oder gelöscht werden.

Im folgenden wird die Erfindung anhand mehrerer Ausführungsbeispiele näher erläutert. Es zeigen:
- Fig. 1: prinzipieller Aufbau der erfindungsgemäßen Alarmanlage
- Fig. 2: Blockschaltbild der Alarmzentrale

In Figur 1 ist das Schloß 1 mit Schlüssel 2 und Magnetfelderzeuger 3 dargestellt. Der Magnetfelderzeuger 3 ist zwischen Schloß 1 und Türgriff 4 angeordnet und kann, wie aus dem Schnitt Fig. la hervorgeht, auch verdeckt in der Türblende oder Trägerplatte 5 positioniert sein.

Sobald der Schlüssel 2 im Schloß 1 gedreht wird, ist der Reedschalter 6 durch die Magnetfeldwirkung einer Kraft ausgesetzt, so daß die Reedkontakte 6a, 6b geschlossen werden. Dann ergeht ein Signal über den Schlüsselsender 7 in Richtung Alarmzentrale 8, die das Signal prüft und gegebenenfalls die Anlage schärft oder entschärft.

In Fig. 2 ist angedeutet, wie der Signalverarbeitungsvorgang im Empfangsteil einer Alarmzentrale abläuft. Hier ist angedeutet wie der Signalverarbeitungsvorgang im Empfängermodul abläuft. Das vom Sender 9 abgegebene codierte Signal 10 wird über das Antennenmodul 11 empfangen und im Prozessor 12 auf seine Schaltberechtigung überprüft. Wird der Code nicht erkannt, dann wird kein Signal weitergeleitet. Wird der empfangene Code als schaltberechtigt erkannt, geht ein elektrischer Impuls 13 an einen Transistor 14, der den Impuls 15 verstärkt, so daß ein Relais oder Transistor 16 angesteuert werden kann, die ihrerseits eine Scharf- bzw. Unscharfschaltung 17 durchführen.

Die erfindungsgemäße Schaltanlage läßt sich auf verschiedene Schaltvorgänge anwenden, wobei bevorzugt solche mit elektromeschanischem Antrieb, aber auch bisher stationäre Energieanschlüsse schaltbar sind. Als Beispiele können hier folgende Anwendungsbereiche genannt werden: Der Antrieb von Jalousien, Rolläden oder Wasserpumpen im Haushaltsbereich sowie Servomotorenantriebe im industriellen und Freizeitbereich. Bei der stationären Energieversorgung lassen sich neue Lösungen für das Ein- bzw. Ausschalten von Heizgeräten, für die Herd-Ofen-Energieversorgung, für den Stand-by-Betrieb von Fernsehgeräten, Videorecordern usw. oder auch für Außensteckdosen finden. Hier ist ein breiter Anwendungsbereich des erfindungsgemäßen Schaltprinzips gegeben.

In einer bevorzugten Variante werden zwei Reedschalter in einem Schlüssel- oder Schaltersystem zu einem Mehrkomponentenschalter vereinigt. Dadurch ergibt sich eine Verbesserung des Komforts bei der Bedienung und eine erhöhte Sicherheit in der Verschlußstellung.

Beim Bewegen dieses Mehrkomponenten-Schalters können über die Reedschalter Signalfolgen ausgelöst werden, wie z.B. 1-2 bei einer Rechtsdrehung oder 2-1 bei einer Linksdrehung des Schlüssels bzw. Schalters im Magnetfeld. Die Schaltanlage könnte somit aufgrund einfacher Logik erkennen, ob die Anlage aktiviert oder deaktiviert werden soll. Auch besteht die Möglichkeit, die Alarm- oder Aktivierungsfunktion erst nach zweimaligem Umschließen in Kraft zu setzen, so daß eine beschränkte Sicherheitsfunktion durch einmaliges Umschließen schon ohne Scharfstellen der Alarmanlage möglich ist. Bei der Verwendung nur eines Reedschalters ist die entsprechende Sicherheitsfunktion nur mit einer aufwendigen logischen Schaltung möglich.

## Patentansprüche

1. Elektro-mechanische Schalteinrichtung mit
- mindestens einem Schlüsselschalter (1),
- einem Schlüsselelement (2), das ein Codierungssignal erzeugt, und
- einem Empfangsteil (11), das mit mindestens einer Schaltzentrale (8) verbunden ist und das vom Schlüsselelement (2) ausgehende codierte Signal (10) empfängt, und das nach Überprüfung des Berechtigungscodes in der Schaltzentrale (8) einen Schaltvorgang auslöst, wobei
- das Schlüsselelement (2) einen Funksender (7) aufweist, und
- in dem Schlüsselschalter (1) oder in dessen unmittelbarer Umgebung ein Magnetfelderzeuger (3) angeordnet ist,
**dadurch gekennzeichnet,** daß
- das Schlüsselelement (2) mindestens einen von einem Magnetfeld beeinflußbaren Schalter (6) aufweist, und daß
- der Schalter (6) beim Drehen des Schlüsselelementes (2) die Funkübertragung des codierten Signals (10) auslöst.

2. Schalteinrichtung nach Anspruch 1, dadurch gekennzeichnet, daß der Sender aus einem Transponder besteht, der nach jedem Schaltvorgang das vom Sender (7) ausgehende codierte Signal (10) verändert.

3. Schalteinrichtung nach einem der Ansprüche 1 bis 2, dadurch gekennzeichnet, daß das Empfangsteil (11) eine Lesevorrichtung aufweist, über die das codierte Signal (10) des Senders (7) direkt einlesbar ist.

4. Schalteinrichtung nach Anspruch 3, dadurch gekennzeichnet, daß ein Mastertransponder vorgesehen ist, der über die Lesevorrichtung des Empfangsteils (11) Schlüsselberechtigungen vergeben oder löschen kann.

5. Schalteinrichtung nach einem der Ansprüche 1 bis 4, dadurch gekennzeichnet, daß der Schlüsselschalter (1) eine Schließeinrichtung ist.

6. Schalteinrichtung nach Anspruch 5, dadurch gekennzeichnet, daß in, an oder auf der Schließeinrichtung bevorzugt unterhalb eines Schlüsselschlitzes ein Permanentmagnet (3) angeordnet ist.

7. Schalteinrichtung nach einem der Ansprüche 1 bis 6, dadurch gekennzeichnet, daß die Schaltzentrale (8) aus einer Alarmanlage besteht.

8. Schalteinrichtung nach einem der Ansprüche 1 bis 7, dadurch gekennzeichnet, daß das Schlüsselelement (2) zwei Schalter (6) aufweist, die eine Drehrichtungserkennung ermöglichen.

## Claims

1. An electromechanical switching device comprising:
- at least one key switch (1),
- one key element (2) producing a coding signal, and
- a receiver (11) which is connected with at least one central switching station (8) and receives the coded signal from the key element (2) and which triggers a switching process in the central switching station after having checked the authentification code, wherein the key element (2) comprises a radio transmitter (7), and a magnetic field generator (3) in the key switch (1) or in its immediate vicinity,
**characterized in that**
- the key element (2) comprises at least one switch (6) capable of being influenced by a magnetic field, and
- the switch (6) triggers the radio transmission of the coded signal (10) when the key element (2) is turned.

2. The switching device according to claim 1, characterized in that the transmitter comprises a transponder which changes the signal (10) from the transmitter (7) after each switching process.

3. The switching device according to one of claims 1 to 2, characterized in that the receiver (11) comprises a reading device via which the coded signal (10) from the transmitter (7) can be directly read in.

4. The switching device according to claim 3, characterized in that a master transponder is provided which can grant or delete key authentifications via the reading device of the receiver (11).

5. The switching device according to one of claims 1 to 4, characterized in that the key switch (1) is a closing device.

6. The switching device according to claim 5, characterized in that a permanent magnet (3) is arranged in, at or on the closing device, preferably below a key slot.

7. The switching device according to one of claims 1 to 6, characterized in that the central switching station (8) comprises an alarm device.

8. The switching device according to one of claims 1 to 7, characterized in that the key element (2) comprises two switches (6) which allow identification of the direction of rotation.

## Revendications

1. Dispositif de commutation électromécanique comportant:
- au moins un commutateur à clé ( 1),
- un élément de clé (2) qui produit un signal de codage, et
- une partie réceptrice (11) , qui est reliée à au moins une centrale de commutation (8) et qui reçoit le signal codé (10) sortant de l'élément de clé (2), et qui après vérification du code d'autorisation dans la centrale de commutation (8) déclenche un processus de commutation, l'élément de clé (2) comportant un émetteur radio (7) tandis qu' un générateur de champ magnétique (3) est disposé dans le commutateur à clé (1) ou dans le voisinage immédiat de celui-ci,
caractérisé par le fait que :
- l'élément de clé (2) comporte au moins un interrupteur (6) influençable par un champ magnétique, et
- l'interrupteur (6) déclenche la transmission radio du signal codé (10) lors de la rotation de l'élément de clé (2).

2. Dispositif de commutation selon la revendication 1, caractérisé par le fait que l'émetteur se compose d'un transpondeur qui modifie le signal codé (10) sortant de l'émetteur (7) après chaque processus de commutation.

3. Dispositif de commutation selon l'une des revendications 1 à 2, caractérisé par le fait que la partie réceptrice (11) comporte un dispositif de lecture par lequel le signal codé (10) de l'émetteur (7) est directement lisible.

4. Dispositif de commutation selon la revendication 3 , caractérisé par le fait qu'un transpondeur maître est prévu qui peut accorder ou effacer les autorisations de clé par le dispositif de lecture de la partie réceptrice (11).

5. Dispositif de commutation selon l'une des revendications 1 à 4, caractérisé par le fait que le commutateur à clé (1) est un dispositif de fermeture.

6. Dispositif de commutation selon la revendication 5, caractérisé par le fait qu'un aimant permanent (3) est disposé dans, contre ou sur le dispositif de fermeture, de préférence au-dessous d'une fente de clé.

7. Dispositif de commutation selon l'une des revendications 1 à 6, caractérisé par le fait que la centrale de commutation (8) se compose d'une installation d'alarme.

8. Dispositif de commutation selon l'une des revendications 1 à 7, caractérisé par le fait que 1' élément de clé (2) comporte deux interrupteurs (6) , qui permettent une reconnaissance du sens de rotation.
